# EUROPÄISCHE PATENTSCHRIFT

(11) **EP 1 929 494 B1**
(45) Veröffentlichungstag und Bekanntmachung des Hinweises auf die Patenterteilung: **22.12.2010**
(21) Anmeldenummer: 06805924.5
(22) Anmeldetag: 28.09.2006
(51) Int. Cl.: H01H 21/24

(54) **ELEKTRISCHE SCHALTEINRICHTUNG**
ELECTRICAL SWITCHING DEVICE
INTERRUPTEUR ELECTRIQUE

(30) Priorität: 30.09.2005 DE 102005046801
(43) Veröffentlichungstag der Anmeldung: 11.06.2008
(73) Patentinhaber: Leopold Kostal GmbH & Co. KG, 58507 Lüdenscheid (DE)
(72) Erfinder: BLECKMANN, Michael, 58239 Schwerte-Ergste (DE); FRÜHAUF, Josef, 26801 Horovice (CZ)
(74) Vertreter: Kerkmann, Detlef
(86) Internationale Anmeldenummer: PCT/EP2006/009426
(87) Internationale Veröffentlichungsnummer: WO 2007/039224

(56) Entgegenhaltungen:
- GB-A- 2 276 271
- US-A- 5 293 143

## Beschreibung

Die vorliegende Erfindung betrifft eine elektrische Schalteinrichtung mit einer mit einer Rückstelleinrichtung versehenen Betätigungshandhabe und einem durch diese angesteuerten, mit zumindest einer Schleifkontaktbrücke versehenen Kontaktträgerelement, welches in einer Linearführung zwischen zwei jeweils einem Kontaktflächenpaar auf einer Leiterplatte zugeordneten Ruhepositionen verstellbar ist.

Schalteinrichtungen der betreffenden Art, wie z.B. im Dokument "GB 2 276 271 A", werden beispielsweise in Kraftfahrzeugen eingesetzt, um elektrische Potentiale verschiedener Einrichtungen wie etwa Antriebsmotoren für elektrisch angetriebene Fensterheber, Schiebedächer oder Sitze, elektrische Beleuchtungseinrichtungen oder ähnliches umzuschalten. Die Umschaltung erfolgt hierbei in einer sogenannten tastenden Betätigung, bei der sowohl die Betätigungshandhabe als auch die Kontaktelemente nach der Betätigung wieder in ihre ursprüngliche Stellung zurückkehren. Die Dauer des Umschaltvorganges ist bei diesen Schaltern von der Geschwindigkeit der Schalterbetätigung abhängig.

Aufgabe der vorliegenden Erfindung ist es, eine Schalteinrichtung der vorgenannten Art derart weiterzubilden, daß der mit der Verstellung der Kontaktbrücke von dem einen zu dem anderen Festkontaktpaar verbundene elektrische Umschaltvorgang unabhängig von der Geschwindigkeit der Betätigung der Betätigungshandhabe erfolgt.

Diese Aufgabe wird erfindungsgemäß dadurch gelöst, daß die Rückstelleinrichtung durch einen federbelasteten, senkrecht zu der Leiterplatte bewegbaren Stößel gebildet ist, welcher mit einer um eine Achse drehbar gelagerten, mit ihrem achsfernen Ende mit dem Kontaktträgerelement in Eingriff stehenden Schaltschwinge zum schlagartigen Verschwenken derselben kooperiert, und daß durch das Verschwenken der Schaltschwinge das Kontaktträgerelement zur Verstellung zwischen seinen Ruhepositionen angesteuert wird.

Besonders günstige Ausgestaltungen des erfindungsgemäßen Gegenstands sind in den Unteransprüchen angegeben und werden anhand des in der Zeichnung dargestellten Ausführungsbeispiels näher erläutert. Es zeigen:
- **Fig. 1:**: Eine erfindungsgemäße Schalteinrichtung in einer perspektivischen Explosionsdarstellung
- **Fig. 2:**: Einen Längsschnitt durch die Einrichtung aus Fig. 1

Bei der in der Zeichnung dargestellten erfindungsgemäßen Schalteinrichtung handelt es sich um eine solche, deren Betätigungshandhabe 1 durch die Ausübung von Druck oder Zug an derselben, wie durch den Doppelpfeil in Fig. 2 angedeutet, in zwei entgegengesetzte Richtungen verlagert werden kann, aus denen diese nach der Betätigung durch ihre Rückstelleinrichtung jeweils wieder in ihre neutrale Ausgangslage zurückverlagert wird. Beim Druck auf die Betätigungshandhabe 1 wird durch diese das in Fig. 1 vorne liegend erkennbare Kontaktträgerelement 3b angesteuert, während bei einem Zug an der Betätigungshandhabe 1 in gleicher Weise das hintere Kontaktträgerelement 3a angesteuert wird.

Da die Ansteuerung bei den beiden Betätigungen Zug und Druck in prinzipiell der gleichen Weise erfolgt, wird diese exemplarisch an der Zugfunktion erläutert, die am besten in der in Fig. 2 gezeigten, in Längsrichtung durch das in Fig. 1 hintere Kontaktträgerelement 3a gelegten Schnittdarstellung erkennbar ist.

Das Kontaktträgerelement 3a ist in einer Linearführung 4 gehalten, in der es eine nach rechts und links begrenzte Linearbewegung ausführen kann. Die Begrenzungslagen dieser Linearbewegung entsprechen den Ruhepositionen des Kontaktträgerelements 3a. Auf seiner Unterseite ist das Kontaktträgerelement 3a mit drei Kontaktbrücken 8a, 9a ,10a versehen. Diese Kontaktbrücken 8a, 9a ,10a sind als Vielfingerschleifer ausgeführt und überbrücken in der in Fig. 2 dargestellten linken Ruheposition jeweils ein Festkontaktpaar. Die zur Kontaktierung durch die Kontaktbrücken 8a, 9a , 10a vorgesehenen Festkontaktpaare sind dabei als Kontaktflächen auf einer auch als unteres Gleitlager für das Kontaktträgerelement 3a dienenden Leiterplatte 7 ausgeführt. In der der dargestellten linken Ruheposition gegenüberliegenden rechten Ruheposition des Kontaktträgerelements 3a werden durch die drei Kontaktbrücken 8a, 9a ,10a jeweils drei weitere Festkontaktpaare überbrückt, welche von den drei ersten Festkontaktpaaren elektrisch isoliert sind. Damit ist durch die Verlagerung des Kontaktträgerelements 3a zwischen seinen beiden Ruhepositionen ein gleichzeitiges Umschalten dreier separater elektrischer Potentiale möglich.
Ein Zug an dem in der Fig. 2 linken Teil der Betätigungshandhabe 1 bewirkt eine Schwenkbewegung derselben um ihre Drehachse. Diese Drehachse ist durch die Lagerung der in Fig. 1 erkennbaren Achsstummel 1' in entsprechenden Öffnungen eines Gehäuseoberteils 11 eines die Komponenten der Schalteinrichtung aufnehmenden und an seiner Unterseite von einem Gehäuseunterteil 12 verschlossenen Gehäuses gebildet. Durch die Schwenkbewegung der Betätigungshandhabe 1 wird der Stößel 2a gegen die auf ihn einwirkende Federkraft nach unten bewegt. Dabei gleitet die an der Längsseite dieses Stößels 2a vorhandene Rastkontur 2a' an einem federbelasteten Rastbolzen 6a entlang, der in einer Hülse einer Schaltschwinge 5a aufgenommen ist. Diese Schaltschwinge 5a ist um eine parallel zur Drehachse der Betätigungshandhabe 1 ausgerichtete Schwenkachse drehbar in dem Gehäuseoberteil 11 der Schalteinrichtung gelagert und steht mit ihrem unteren, achsfernen Ende mit dem Kontaktträgerelement 3a in Eingriff. Sobald im Verlauf der Abwärtsbewegung des Stößels 2a die an diesem vorhandene Rastkontur 2a' mit ihrem Scheitelpunkt die Spitze des Rastbolzens 6a überschritten hat, führt die Schaltschwinge 5a unter Entspannung der Feder des Rastbolzens 6a eine schlagartige Schwenkbewegung aus. Das mit dem achsfernen Ende der Schaltschwinge 5a in Eingriff stehende Kontaktträgerelement 3a wird dabei ebenso schlagartig in seine der bis dahin eingenommenen linken Ruhestellung gegenüberliegende rechte Ruhestellung überführt. In dieser Ruhestellung verbleibt das Kontaktträgerelement 3a so lange, wie die Betätigungshandhabe 1 in der Zugstellung festgehalten wird.

Beim Loslassen der Betätigungshandhabe 1 wird diese durch den Stößel 2a, bzw. die auf diesen einwirkende Federkraft wieder in ihre neutrale Ausgangslage zurückverlagert. Bei dieser Aufwärtsbewegung des Stößels 2a erfolgt erneut ein Überschreiten der Spitze des Rastbolzens 6a durch den Scheitelpunkt der Rastkontur 2a', so daß auch in diesem Fall die Schaltschwinge 5a unter Entspannung der Feder des Rastbolzens 6a eine schlagartige Schwenkbewegung ausführt, diesmal in der entgegengesetzten Schwenkrichtung. Das Kontaktträgerelement 3a wird dabei ebenso schlagartig wie in der anderen Richtung wieder in seine ursprüngliche linke Ruhestellung zurück überführt.

Die bei einer Druckbewegung der Betätigungshandhabe 1 erfolgende Verstellung des zweiten Kontaktträgerelements 3b und damit auch der mit diesem verbundenen Kontaktbrücken 8b, 9b ,10b erfolgt in genau der gleichen Weise mittels des Stößels 2b und der Schaltschwinge 5b.

Bei Betätigung einer der Funktionen Zug oder Druck bleiben die der jeweils anderen Betätigungsrichtung zugeordneten Übertragungselemente in Ruhe, so daß das der nicht betätigten Funktion zugeordnete Kontaktträgerelement 3a bzw. 3b gesichert in seiner jeweiligen Ruheposition gehalten wird.

Zur Verbindung der Schalteinrichtung mit der Karosserieelektrik ist diese an ihrer Unterseite mit einem Steckverbinder versehen, dessen Kontaktstifte 13 einerseits mit Leiterbahnen auf der elektrischen Leiterplatte 7 elektrisch leitend verbunden sind und andererseits von einem einstückig an das Gehäuseunterteil 12 angeformten Steckerkragen umgeben sind.

## Patentansprüche

1. Schalteinrichtung mit einer mit einer Rückstelleinrichtung versehenen Betätigungshandhabe (1) und einem durch diese angesteuerten, mit zumindest einer Schleifkontaktbrücke (8a, 9a, 10a) versehenen Kontaktträgerelement (3a), welches in einer Linearführung (4) zwischen zwei jeweils einem Kontaktflächenpaar auf einer Leiterplatte (7) zugeordneten Ruhepositionen verstellbar ist, **dadurch gekennzeichnet, daß** die Rückstelleinrichtung durch einen federbelasteten, senkrecht zu der Leiterplatte (7) bewegbaren Stößel (2a) gebildet ist, welcher mit einer um eine Achse drehbar gelagerten, mit ihrem achsfernen Ende mit dem Kontaktträgerelement (3a) in Eingriff stehenden Schaltschwinge (5a) zum schlagartigen Verschwenken derselben kooperiert, und daß durch das Verschwenken der Schaltschwinge (5a) das Kontaktträgerelement (3a) zur Verstellung zwischen seinen Ruhepositionen angesteuert wird.

2. Schalteinrichtung nach Anspruch 1, **dadurch gekennzeichnet, daß** der Stößel (2a) an einer seiner Längsseiten mit einer Rastkontur (2a') versehen ist, die mit einem in der Schaltschwinge (5a) aufgenommenen, federbelasteten Rastbolzen (6a) in Eingriff ist.

3. Schalteinrichtung nach Anspruch 1 oder 2, **dadurch gekennzeichnet, daß** das Kontaktträgerelement (3a) zum gleichzeitigen Umschalten dreier Potentiale mit drei als Vielfingerschleifer ausgebildeten Schleifkontaktbrücken (8a, 9a, 10a) versehen ist.

4. Schalteinrichtung nach einem der Ansprüche 1 bis 3, **dadurch gekennzeichnet, daß** die Betätigungshandhabe (1) durch Zug und Druck an derselben in zwei entgegengesetzten Richtungen verschwenkbar ist, und daß bei Zugbeaufschlagung der Betätigungshandhabe (1) ein erstes Kontaktträgerelement (3a) angesteuert wird, und bei Druckbeaufschlagung der Betätigungshandhabe (1) in gleicher Weise ein zweites Kontaktträgerelement (3b) angesteuert wird.

## Claims

1. Switching assembly with an actuating handle (1) equipped with a restoring device, and a contact carrier member (3a) actuated by the same which is equipped with at least one sliding contact bridge (8a, 9a, 10a), the contact carrier member (3a) being adjustable in a linear guide (4) between two home positions, each of which is assigned to a pair of contact surfaces on a printed circuit board (7), **characterised in that** the restoring device is made up of a spring-loaded plunger (2a) which can be moved vertically to the printed circuit board (7) and cooperates with a rocker arm (5a) which is pivoted around one axis and engages with its abaxial end with the contact carrier member (3a) for the purpose of instantly pivoting the same, and that as a result of the rocker arm (5a) being pivoted, the contact carrier member (3a) is triggered to move between its home positions.

2. Switching assembly in accordance with Claim 1, **characterised in that** the plunger (2a) is provided on one of its longitudinal sides with a snap-in contour (2a') which engages with a spring-loaded snap-in pin (6a) accommodated in the rocker arm (5a).

3. Switching assembly in accordance with Claim 1 or Claim 2, **characterised in that** the contact carrier member (3a) is provided with three sliding contact bridges (8a, 9a, 10a) designed as multi-finger wipers for the purpose of simultaneously switching three potentials.

4. Switching assembly in accordance with any of Claims 1 to 3, **characterised in that** as a result of tension and pressure on the actuating handle (1) the same can be pivoted in two opposing directions and that a first contact carrier member (3a) is triggered upon applying tension to the actuating handle (1) and, in the same way, a second contact carrier member (3b) is triggered upon applying pressure to the actuating handle (1).

## Revendications

1. Dispositif de commutation avec une manette d'actionnement (1), qui est pourvue d'un dispositif de rappel, et avec un élément de support de contact (3a), qui, excité par celle-ci et doté d'au moins un pont de contact glissant (8a, 9a, 10a), peut être déplacé dans un guidage linéaire (4), entre deux position de repos, qui sont respectivement associées à une paire de surfaces de contact, sur une plaquette de circuit (7), **caractérisé en ce que** le dispositif de renvoi est formé par un poussoir (2a), qui, commandé par ressort et pouvant être déplacé perpendiculairement à la plaquette de circuit (7), coopère avec une bielle de commutation (5a), qui est montée à rotation autour d'un axe et est en prise avec l'élément de support de contact (3a), par son extrémité éloignée de l'axe, le poussoir faisant ainsi pivoter brusquement la bielle de pivotement, et **en ce que** l'élément de support de contact (3a) est incité á se déplacer entre ses positions de repos par le pivotement de la bielle de commutation (5a).

2. Dispositif de commutation selon la revendication 1, **caractérisé en ce que** le poussoir (2a) est pourvu, sur l'un de ses côtés longitudinaux, d'un contour d'encliquetage (2a'), qui coopère avec un boulon de blocage (6a) commandé par ressort, qui est logé dans la bielle de commutation (5a).

3. Dispositif de commutation selon revendication 1 ou 2, **caractérisé en ce que** l'élément de support de contact (3a) est pourvu, pour la commutation simultanée de trois potentiels, de trois ponts de contact glissants (8a, 9a, 10a), qui sont conçus en tant que curseurs à doigts multiples.

4. Dispositif de commutation selon l'une des revendications 1 à 3, **caractérisé en ce que** la manette d'actionnement (1) peut être pivotée dans deux directions opposées par traction et pression exercée sur elle, et **en ce qu'**un premier élément de support de contact (3a) est excité quand la manette d'actionnement (1) est soumise à une traction, et un deuxième support de contact (3b) est excité de la même manière quand la manette d'actionnement (1) est soumise à une pression.
